# EUROPÄISCHE PATENTSCHRIFT

(11) **EP 1 870 498 B1**
(45) Veröffentlichungstag und Bekanntmachung des Hinweises auf die Patenterteilung: **04.08.2010**
(21) Anmeldenummer: 07010330.4
(22) Anmeldetag: 24.05.2007
(51) Int. Cl.: D01G 15/88, D01G 19/10

(54) **Zahngarnitur für einen Kamm einer Kämm-Maschine**
Tooth clothing for a comb in a combing machine
Garniture dentaire pour un peigne d'une peigneuse

(30) Priorität: 23.06.2006 DE 102006030763
(43) Veröffentlichungstag der Anmeldung: 26.12.2007
(73) Patentinhaber: Graf + Cie AG, 8640 Rapperswil (CH)
(72) Erfinder: Strasser, Werner, 8266 Steckborn (DE)
(74) Vertreter: Patentanwälte Ruff, Wilhelm, Beier, Dauster & Partner

(56) Entgegenhaltungen:
- EP-A- 1 829 993
- FR-A- 572 506
- GB-A- 1 264 306
- US-A- 2 409 565
- US-A- 3 646 639

## Beschreibung

Die Erfindung betrifft eine Zahngarnitur für einen Kamm einer Kämm-Maschine mit einer Vielzahl von nebeneinander angeordneten Zähnen, die wenigstens eine quer zur Arbeitsrichtung der Zähne orientierte Zahnreihe bilden, sowie ein Verfahren zur Herstellung der Zahngarnitur. Weiter betrifft die Erfindung einen Fixkamm und einen Rundkamm mit einer derartigen Zahngamitur.

Im Sinne der vorliegenden Patentanmeldung werden die Begriffe "nebeneinander" und "hintereinander" verwendet, um die Lage von Zähnen und Zahnreihen untereinander zu kennzeichnen. Die Begriffe sind dabei stets auf die Arbeitsrichtung der Zähne zu beziehen und sind so zu verstehen, als würde ein Betrachter in Arbeitsrichtung des Kammes an der Zahngarnitur entlang blicken.

Durch offenkundige Vorbenutzung an einer Vielzahl von auf dem Markt befindlichen Kämm-Maschinen sind Fixkämme bekannt, die einen

Grundkörper und eine Zahnreihe aufweisen. Die Zahnreihe besteht aus einzelnen Zähnen, die bei der Herstellung des Fixkammes einzeln aus einer Drahtgarnitur herausgestanzt und in den Grundkörper eingesetzt werden. Der Grundkörper des Fixkammes weist dabei eine quer zur Arbeitsrichtung verlaufende Nut auf, in die die einzelnen Zähne nebeneinander eingesetzt werden. Durch Verstemmen werden die Zähne dann in der Nut fixiert.

Des Weiteren sind Rundkämme bekannt, bei denen die Zahngamituren aus kurzen Abschnitten einer Drahtgarnitur besteht. Die Drahtgarnitur wird entsprechend der Krümmung des Rundkammes gebogen und dann in kurze Abschnitte zerteilt. Die Abschnitte der Drahtgamitur, die jeweils mehrere Zähne enthalten, werden über die Arbeitsbreite des Rundkammes nebeneinander geschichtet und auf einen Grundkörper des Rundkammes aufgeklebt.

Die bekannten Ausführungen haben den Nachteil, dass die nebeneinander liegenden Zähne einer Zahnreihe aus Einzelteilen bestehen und deshalb in ihrer Position und Lage große Toleranzen aufweisen, so dass die Genauigkeit der Zahngarnitur nicht besonders hoch ist.

Außerdem ist das Verschleißverhalten derartiger Kämme ungleichmäßig, da die Zähne nur im Spitzenbereich gehärtet sein dürfen. Im Bereich des Zahngrundes muss das Material verformbar sind, da beim Herstellen des Fixkammes die Zähne einzeln aus der Drahtgamitur herausgestanzt und beim Herstellen des Rundkammes die Drahtgamituren entsprechend der Krümmung gebogen werden müssen.

Aus der durch ihr Prioritätsdatum älteren, nicht vorveröffentlichen EP 1829993 A1 ist eine Zahngarnitur der eingangs genannten Art bekannt, bei welcher die Zahnreihe mit ihren Zähnen einstückig als Zahnleiste ausgebildet ist, die aus einem Halbzeug aus Stahl ausgeformt ist. Es soll ein Material verwendet werden, welches ohne zusätzlichen Härtungsvorgang die gewünschten Materialeigenschaften aufweist.

Aus der GB 1264306 ist ein Nadelstab für ein Nadelstreckwerk bekannt, der eine Vielzahl von einen gleichbleibenden, rechteckigen Querschnitt aufweisende Nadeln besitzt, die einstückig mit einer Leiste gebildet sind. Die Leiste und die Nadeln bestehen aus Aluminium oder einer Aluminiumlegierung.

Der Erfindung liegt die Aufgabe zugrunde, die Genauigkeit der Zahngarnitur einer Kämm-Maschine zu erhöhen und das Verschleißverhalten der Zahngarnitur zu verbessern.

Diese Aufgabe wird durch die Merkmale des Patentanspruches 1 gelöst.

Die einstückige Ausformung mehrerer nebeneinander angeordneter Zähne der Zahngarnitur hat den Vorteil, dass die Genauigkeit der Zähne, sowohl in Bezug auf die Geometrie ihrer Außenkontur als auch in Bezug auf ihre Lage zueinander, wesentlich erhöht ist. Es lässt sich ein besonders günstiges Verschleißverhalten erzielen, indem die Zähne über ihre gesamte Höhe, insbesondere auch bis in den Bereich des Zahnfußes und in dem zwischen den Zahnfüßen liegenden Bereich, gleichmäßig gehärtet sind. Das Halbzeug der Zahngarnitur kann vor dem Ausformen der Zähne gehärtet oder vergütet werden. Die beim Härten unvermeidbar auftretenden Verformungen werden bei dem anschließenden Ausformen der Zähne wieder beseitigt. Das Ausformen der Zähne aus dem Vollen lässt sich bevorzugt durch Fräsen, Schleifen oder Erodieren, beispielsweise Drahterodieren, durchführen. Es kann auch vorteilhaft sein, eine Kombination der genannten Verfahren anzuwenden, beispielsweise indem die - quer zur Arbeitsrichtung der Zähne gesehene - Außenkontur durch Schleifen ausgeformt wird, und die in Arbeitsrichtung zwischen zwei Zähnen verlaufenden Nuten - welche die Zahnlücken bilden - durch Erodieren hergestellt werden. Falls erforderlich kann die Zahngamitur nach dem Ausformen der Zähne in einem weiteren Arbeitsschritt entgratet werden. Das Entgraten kann bevorzugt elektrolytisch oder chemisch erfolgen.

In Ausgestaltung der Erfindung kann es vorteilhaft sein, als Halbzeug für die Zahnleiste ein gezogenes Profil zu verwenden, an dem die Zähne der Zahngarnitur ausgeformt werden. Die Außenkontur - quer zur späteren Arbeitsrichtung der Zähne gesehen - kann dadurch schon an die Außenkontur der fertigen Zahnleiste angepasst sein, so dass beim Ausformen der Zähne, beispielsweise durch Schleifen, nicht unnötig viel Material abgetragen werden muss. Bei entsprechender Genauigkeit des gezogenen Profils, kann es vorteilhaft sein, dass das gezogene Profil der Zahnleiste bereits teilweise die - quer zur Arbeitsrichtung der Zähne gesehene - Außenkontur der Zähne bildet, und die - quer zur Arbeitsrichtung gesehene - Außenkontur der Zähne nur teilweise überschliffen wird. Die in Arbeitsrichtung der Zähne verlaufende Nuten, die praktisch die Zwischenräume zwischen zwei Zähnen bilden, werden dann aus dem Vollen des gezogenen Profils ausgeformt.

In anderer Ausgestaltung der Erfindung kann es für eine Zahngarnitur für einen Rundkamm vorteilhaft sein, dass mehrere Zahnreihen auf dem Umfang eines Hohlzylinders ausgeformt werden, die parallel zu seiner Mittelachse orientiert sind, und dass der Hohlzylinder anschließend in mehrere Segmente zerteilt wird. Der Hohlzylinder weist dabei denselben Radius wie der Rundkamm auf, so dass ein aus dem Umfang des Hohlzylinders herausgetrenntes Segment auf einem Grundkörper des Rundkammes angebracht werden kann. Die Herstellung der Zahngarnitur als kreisrunder Hohlzylinder ist insbesondere bei der Ausformung der Zähne durch Schleifen vorteilhaft, da sich ein rotationssymmetrisches Teil auf einer Schleifmaschine einfach herstellen lässt. Es lassen sich Hohlzylinder mit verschiedenen Zahngarnituren herstellen, die jeweils Zähne von unterschiedliche Größe aufweisen. Die Hohlzylinder werden dann in Segmente der benötigten Länge zerteilt, so dass die gewünschte Anzahl von Zahnreihen auf der segmentförmigen Zahnleiste vorhanden ist. Auf dem Gründkörper des Rundkammes können dann mehrere segmentförmige Zahnleisten mit jeweils unterschiedlich großen Zähnen angeordnet werden, um die benötigte Kämmwirkung des Rundkammes zu erreichen.

Je nach Arbeitsbreite der Kämm-Maschine kann es vorteilhaft sein, statt einer sich über die gesamte Arbeitsbreite erstreckenden Zahnleiste, mehrere Zahnleisten nebeneinander über die Arbeitsbreite des Fixkammes oder des Rundkammes anzuordnen. Hierbei besteht zwar nicht die gesamte quer zur Arbeitsrichtung der Zähne verlaufende Zahnreihe aus einem Stück, trotzdem enthält jede Zahnleiste immer noch eine Vielzahl von nebeneinander angeordneten Zähnen. Die Genauigkeit ist somit immer noch wesentlich höher als bei den bekannten Ausführungen, bei denen die benachbarten Zähne einer Zahnreihe durch aneinander gereihte Einzelteile gebildet waren.

In weiterer Ausgestaltung der Erfindung kann es vorteilhaft sein, dass die Zahnleiste Mittel zum Befestigen aufweist. Die Mittel zum Befestigen können dabei an sich beliebig sein und beispielsweise Zapfen, Nuten oder Löcher sein, die ein Verstemmen, Einspritzen oder Verschrauben mit einem Grundkörper oder einem anderen Teil in der Kämm-Maschine ermöglichen. Als Mittel zum Befestigen soll auch ein Bereich der Oberfläche der Zahnleiste verstanden werden, der zum Ankleben der Zahngarnitur dient. Insbesondere ein Fixkamm lässt sich durch die erfindungsgemäße Zahnleiste so auslegen, dass der bislang erforderliche Grundkörper eingespart wird. Der Fixkamm besteht dann lediglich aus einer einstückigen Zahnleiste in der die Zähne eingeformt sind, und die mit ihren Mitteln zum Befestigen unmittelbar am Fixkammträger der Kämm-Maschine angebracht werden kann.

In weiterer Ausgestaltung der Erfindung kann es vorteilhaft sein, dass die Zähne der Zahngarnitur eine Beschichtung aufweisen. Die Beschichtung kann beispielsweise eine Nickelbeschichtung sein, in die wahlweise auch Hartstoffpartikel wie zum Beispiel Diamant, eingelagert sein können. Es kann aber auch eine Plasma- oder PVD-Beschichtung vorteilhaft sein.

Weitere Vorteile und Merkmale der Erfindung ergeben sich aus der nachfolgenden Beschreibung einiger Ausführungsbeispiele.

Es zeigen:
Figur 1 einen schematisch und nur teilweise dargestellten Querschnitt durch eine Kämm-Maschine,
Figur 2 eine vergrößerte Ansicht eines Fixkammes aus Figur 1,
Figur 3 eine Ansicht des Fixkammes in Richtung des Pfeiles III der Figur 2,
Figur 4 eine vergrößerte Ansicht eines Rundkammes aus Figur 1,
Figur 5 eine entlang der Schnittfläche V-V geschnittene Ansicht einer Zahngarnitur der Figur 4.

Die in Figur 1 teilweise dargestellte Kämm-Maschine enthält als wesentliche Bauelemente eine Kämmzange 1, zwei Abreißwalzenpaare 2 und 3, einen Rundkamm 4 und einen Fixkamm 5. Die Kämmzange 1 besteht aus zwei beweglichen Klemmelementen 6 und 7, denen ein Fasermaterial 8 in Zuführrichtung A von einer antreibbaren Speisewalze 9 zugeführt wird. Der Zweck der Kämm-Maschine ist die Qualitätsverbesserung des Fasermaterials 8, indem der Anteil an Schmutzteilchen und kurzen Fasern durch Auskämmen reduziert wird. Die Abreißwalzenpaare 2 und 3 bestehen jeweils aus einer reversibel antreibbaren Unterwalze und einer elastisch dagegen angedrückten Druckwalze. Die Abreißwalzenpaare 2, 3 führen das ausgekämmte Fasermaterial 10 in Richtung des Pfeiles B den weiteren, an sich bekannten Verarbeitungsstufen zu. Der Rundkamm 4 ist auf einem Rundkammträger 11 befestigt, der über eine Rundkammachse 12 in Arbeitsrichtung C rotiert werden kann. Der Rundkamm 4 weist an seiner dem auszukämmenden Fasermaterial 8 zugewandten Seite Zahngarnituren 14 auf. Der Fixkamm 5 ist einstellbar an einem Fixkammträger 13 befestigt und weist ebenfalls eine mit dem Bezugszeichen 15 bezeichnete Zahngarnitur auf. Die Mittel 16 zum Befestigen des Fixkammes 5 erlauben eine Einstellung des Fixkammes 5 quer zum Fasermaterial 8, so dass die Einstechtiefe des Fixkammes 5 variierbar ist. Die Mittel 16 zum Befestigen können vorteilhaft durch in Langlöchern des Fixkammes 5 sitzende Schrauben realisiert werden.

Kämmzange 1, Speisewalze 9 und Fixkammträger 13 sind auf einem in Richtung des Doppelpfeiles D - E bewegbaren Träger 17 angebracht, der in Figur 1 durch die gestrichelte Linie angedeutet ist. Durch die wechselnde Bewegung des Trägers 17 verändert sich jeweils der Abstand zwischen dem hinteren Abreißwalzenpaar 2 und der Kämmzange 1 bzw. dem Fixkamm 5.

In der in Figur 1 dargestellten Phase des Ablaufs befindet sich der Träger 17 in seiner dem Abreißwalzenpaar 2 am nächsten liegenden Position. Der Fixkamm 5 ist in das Fasermaterial 8 eingetaucht und die Kämmzange 1 ist noch geöffnet. Der Träger 17 bewegt sich in Pfeilrichtung D vom Abreißwalzenpaar 2 weg. Dabei durchkämmt der Fixkamm 5 in Arbeitsrichtung F das Fasermaterial 8. Die Abreißwalzenpaare 2 und 3 rotieren und transportieren das ausgekämmte Fasermaterial 10 in Abführrichtung B. Das Fasermaterial 8 zerreißt zwischen dem Fixkamm 5 und dem Abreißwalzenpaar 2. Das freie Ende des Fasermaterials 8 fällt in Richtung des Rundkammträgers 11 aus dem Fixkamm 5 heraus. Die Lage des freien Endes des Fasermaterials 8 ist in Figur 1 gestrichelt angedeutet und mit dem Bezugszeichen 8' bezeichnet. Während dieser Bewegung des Trägers 17 hat sich die Kämmzange 1 geschlossen und das Fasermaterial 8 wird zwischen den Klemmelementen 6 und 7 geklemmt. Die Rotationsbewegung des Rundkammträgers 11 in Arbeitsrichtung C ist derart abgestimmt, dass der Anfangsbereich des Rundkammes 4 das aus der Kämmzange 1 herausragende freie Ende 8' des Fasermaterials 8 erreicht, sobald die Kämmzange 1 vollständig geschlossen ist. Der weiter in Arbeitsrichtung C rotierende Rundkamm 4 durchkämmt das aus der Kämmzange 1 herausragende Fasermaterial 8. Dabei bewegt sich der Träger 17 noch weiter in Pfeilrichtung D.

Die Abreißwalzenpaare 2 und 3 haben nach Zerreißen des Fasermaterials 8 ihre Bewegungsrichtung umgekehrt und transportieren das ausgekämmte Fasermaterial 10 entgegen der Abführrichtung B zurück. Wenn das Ende des Rundkammes 4 das freie Ende 8' des Fasermaterials 8 durchlaufen hat, kehrt sich die Bewegungsrichtung des Trägers 17 um, und der Träger 17 bewegt sich in Pfeilrichtung E wieder auf das Abreißwalzenpaar 2 zu. Dabei öffnet sich die Kämmzange 1 und durch eine Drehung der Speisewalze 9 wird das Fasermaterial 8 in Zuführrichtung A vorgeschoben. Das aus der Kämmzange 1 herausragende freie Ende 8' des Fasermaterials 8 verbindet sich mit dem entgegen der Abführrichtung B zurückgeführten Fasermaterial 10. Die Bewegungsrichtung der Abreißwalzenpaare 2, 3 wird erneut umgekehrt, so dass das Fasermaterial 10 zusammen mit dem freien Ende des Fasermaterials 8 in Abführrichtung B transportiert wird, und das ehemals freie Ende des Fasermaterials 8 in der Klemmlinie zwischen der Unterwalze und der Druckwalze des Abreißwalzenpaares 2 geklemmt wird. Der Träger 17. ist nun wieder in der in Figur 1 dargestellten Position angelangt und der Fixkamm 5 ist wieder in das Fasermaterial 8 eingetaucht, so dass der Kämmzyklus von vorne beginnen kann.

In den Figuren 2 und 3 ist ein Fixkamm 5 mit einer erfindungsgemäßen Zahngamitur 15 dargestellt. Der Fixkamm 5 besteht aus einem Grundkörper 18, an dem die Zahngarnitur 15 befestigt ist. Die Zahngarnitur 15 enthält eine Vielzahl von nebeneinander angeordneten Zähnen 19, die eine Zahnreihe 20 bilden. Die Zahnreihe 20 ist quer zur Arbeitsrichtung F der Zähne 19 orientiert. Die Zahngarnitur 15 mit den Zähnen 19 ist einstückig als Zahnleiste 21 ausgebildet. Die Zähne 19 werden hierzu bei der Herstellung beispielsweise durch Schleifen oder Erodieren aus dem Vollen ausgeformt.

Die Zahnleiste 21 weist ein als profilierter Zapfen 22 gestaltetes Mittel 23 zum Befestigen an dem Grundkörper 18 auf. Der Grundkörper 18 ist vorteilhafterweise direkt an die Zahnleiste angespritzt und kann bevorzugt aus einem kohlefaserverstärkten Kunststoff bestehen. Es kann auch ein Zapfen 22 als Mittel 23 zum Befestigen vorgesehen sein, der in eine Nut eines aus einem Leichtmetallwerkstoff bestehenden Grundkörpers 18 eingeschoben und verstemmt ist. Alternativ kann das Mittel 23 zum Befestigen auch als gestrichelt angedeutete T-Nut 22' gestaltet sein. Die T-Nut 22' ist insbesondere in Verbindung mit einem Faserverbundwerkstoff für den Grundkörper 18 vorteilhaft, der in einem Autoklaven unter Vakuum ausgehärtet wird. Solche Faserverbundwerkstoffe werden aus Fasermatten, insbesondere aus Karbonfasern, geschichtet und mit einem Harz getränkt. Anschließend wird der Grundkörper 18 mit der Zahnleiste 21 in eine Form gelegt und in einem Autoklaven unter Vakuum und Wärmeeinwirkung ausgehärtet. Faserverstärkte und insbesondere karbonhaltige Werkstoffe für den Grundkörper sind vorteilhaft, da sie eine hohe Festigkeit bei relativ geringem Gewicht aufweisen, und dadurch die auf Grund der wechselnden Bewegungen auftretenden Kräfte reduzieren können.

Als Halbzeug für die Zahnleiste 21 wird bevorzugt ein gezogenes Profil verwendet. Das gezogene Profil kann fertig gehärtet oder vergütet werden, und anschließend werden die Zähne 19 aus dem Vollen ausgeformt. Es wird bevorzugt zuerst die - quer zur Arbeitsrichtung F der Zähne 19 gesehene - Außenkontur der Zähne 19 und anschließend die in Arbeitsrichtung F verlaufenden Nuten 24 geformt. Die Nuten 24 sind in Figur 3 erkennbar und bilden praktisch die Zwischenräumen zwischen zwei Zähnen 19 einer Zahnreihe 20. In Figur 3 sind verschiedene Formen von Nuten 24 bzw. Zähnen 19 beispielhaft an einem Fixkamm 5 dargestellt. In der Praxis wird selbstverständlich über die gesamte Arbeitsbreite G des Fixkammes 5 überall die gleiche Form der Zähne 19 verwendet werden.

Um eine ausreichend hohe Kämmwirkung der Zahngarnitur 15 zu erreichen, ist es vorteilhaft, wenn die Nut 24 eine Tiefe H aufweist, die wenigstens das zwei- oder dreifache, insbesondere auch mehr als das fünf- bis zehnfache, des Teilungsabstandes J zweier Zähne 19 beträgt.

Aus Gründen der einfacheren Herstellbarkeit der Zahngamitur 15 kann es vorteilhaft sein, dass nicht nur eine Zahnleiste 21 verwendet wird, die sich mit ihrem Maß K der Zahnreihe 20 über die gesamte Arbeitsbreite G erstreckt, sondern dass - wie in der Figur 3 zu erkennen - beispielsweise drei Zahnleisten 21 nebeneinander an einem Grundkörper 18 angebracht werden, um die gesamte Arbeitsbreite G des Fixkammes 5 abzudecken. Eine Arbeitsbreite G von zum Beispiel 300 mm wäre dann mit drei Zahnleisten 21 mit einem Maß K von jeweils 100 mm abzudecken. Unterschiedliche Arbeitsbreiten G bei verschiedenen Fixkämmen 5 lassen sich sehr einfach durch die Variation der Anzahl der verwendeten Zahnleisten 21 herstellen.

In nicht dargestellter Ausgestaltung kann es auch vorteilhaft sein, die Mittel 16 zum Befestigen des Fixkammes 5 unmittelbar an der Zahnleiste 21 anzubringen. Hierdurch kann der Grundkörper 18 eingespart werden. Die Zahnleiste 21 kann so ausgestaltet sein, dass sie die Langlöcher 25 der Mittel 16 zum Befestigen enthält und kann dadurch unmittelbar mit dem Fixkammträger 13 verbunden werden. Eine derartige Ausführung ist besonders vorteilhaft, wenn das Maß K der Zahnreihe 20 in etwa der Arbeitsbreite G des Fixkammes 5 entspricht und der Fixkamm 5 durch eine einzige Zahnleiste 21 gebildet wird.

In Figur 4 ist ein Rundkamm 4 dargestellt, der aus einem Grundkörper 26 und mehreren daran angebrachten Zahngarnituren 14 besteht. Die bei der Rotation des Rundkammes 4 in Arbeitsrichtung C zuerst in Eingriff kommenden Zahngarnituren 14 sind als Zahnleisten 21 ausgebildet, die jeweils nur eine einzige Zahnreihe 20 aus nebeneinander angeordneten Zähnen 19 aufweisen. Die nachfolgenden Zahngarnituren 14 bestehen aus einstückigen Zahnleisten 28, die mehrere in Arbeitsrichtung C hintereinander angeordnete Zahnreihen 20 aufweisen. Zahnleisten 28 mit mehreren Zahnreihen 20 weisen bevorzugt die Form eines Segmentes aus einem Zylindermantel auf, dessen Radius an den Radius des Rundkammes 4 angepasst ist. Die segmentförmigen Zahnleisten 28 lassen sich bevorzugt als kompletter Hohlzylinder herstellen, auf dessen Umfang die Zähne 19 ausgeformt werden und der anschließend in mehrere Segmente zerteilt wird.

Die Zahnleisten 21 und 28 sind auch beim Rundkamm 4 durch Mittel 23 zum Befestigen mit dem Grundkörper 26 verbunden. Der Grundkörper 26 kann vorteilhaft als Druckguss- oder Spritzgussteil an die Zahnleisten 21 und 28 angespritzt sein. Es kann auch vorteilhaft sein, die Zahnleisten 21 bzw. 28 durch einen Kleber an dem Grundkörper 26 zu befestigen. Dabei kann es ausreichend sein, dass als Mittel 23 zum Befestigen lediglich die Unterseite der Zahnleiste 21 bzw. 28 mit dem Kleber zusammenwirkt. In nicht dargestellter Weise können an der Zahnleiste 21, 28 als Mittel 23 zum Befestigen aber auch Profilierungen in Form von Nuten, Zapfen oder ähnlichem vorgesehen sein.

Bei Zahnleisten 28 mit mehreren Zahnreihe 20 ist es erforderlich, quer zur Arbeitsrichtung C verlaufende Nuten 29 in der Zahnleiste 28 zu formen, damit sich die in Arbeitsrichtung C hintereinander angeordneten Zahnreihen 20 bilden. Bevorzugt unterscheidet sich die Tiefe L der Nut 29 von der Tiefe H der in Arbeitsrichtung C zwischen zwei Zähnen 19 verlaufenden Nut 24. In Figur 5 ist ein bevorzugtes Beispiel der Tiefen H und L der Nuten 24 und 29 an einer Zahnleiste 28 dargestellt. Die Tiefe L der quer zur Arbeitsrichtung C verlaufenden Nut 29 ist geringer als die Tiefe H der parallel zur Arbeitsrichtung C verlaufenden Nut 24. Eine derartige Zahngarnitur 14 erzielt ein positives Kämmresultat und neigt nicht zum Zusetzen der Zahngarnitur 14 durch Ablagerungen.

Ebenso wie bei der Zahngamitur 15 des Fixkammes 5 kann das Maß K der Zahnreihen 20 - quer zur Arbeitsrichtung C der Zähne 19 gesehen - in etwa der Arbeitsbreite G des Rundkammes 4 entsprechen. Alternativ können auch mehrere nebeneinanderliegende Zähne 19 der Zahnreihen 20 einstückig als Zahnleiste 28 ausgebildet sein, bei der das Maß K der Zahnleiste 28 - quer zur Arbeitsrichtung C der Zähne 19 gesehen - kleiner als die Arbeitsbreite G des Rundkammes 4 ist, so dass über die Arbeitsbreite G mehrere Zahnleisten 28 nebeneinander angeordnet werden.

Alle am Beispiel der Zahngarnitur 15 des Fixkammes 5 beschriebenen Ausgestaltungen sind selbstverständlich in gleicher Weise bei Zahngarnituren 14 für einen Rundkamm 4 verwendbar. Es wird deshalb auf eine nochmalige Beschreibung verzichtet.

## Patentansprüche

1. Zahngarnitur (14, 15) für einen Kamm (4, 5) einer Kämm-Maschine mit einer Vielzahl von nebeneinander angeordneten Zähnen (19), die wenigstens eine quer zur Arbeitsrichtung (C, F) der Zähne (19) orientierte Zahnreihe (20) bilden, **dadurch gekennzeichnet, dass** die Zahnreihe (20) mit ihren Zähnen (19) einstückig als Zahnleiste (21, 28) ausgebildet ist, die aus einem Halbzeug aus härtbarem Stahl ausgeformt ist, und dass die Zähne (19) über ihre gesamte Höhe bis in den Bereich des Zahnfußes und in dem zwischen den Zahnfüßen liegenden Bereich gehärtet sind.

2. Zahngarnitur nach Anspruch 1, **dadurch gekennzeichnet, dass** die einstückige Zahnleiste (21) genau eine Zahnreihe (20) aufweist.

3. Zahngarnitur nach Anspruch 1, **dadurch gekennzeichnet, dass** die einstückige Zahnleiste (28) mehrere in Arbeitsrichtung (C) der Zähne (19) hintereinander angeordnete Zahnreihen (20) aufweist.

4. Zahngarnitur nach Anspruch 1, **dadurch gekennzeichnet, dass** eine quer zur Arbeitsrichtung (C) zwischen zwei Zahnreihen (20) verlaufende Nut (29) eine Tiefe (L) aufweist, die sich von der Tiefe (H) einer in Arbeitsrichtung (C) zwischen zwei Zähnen (19) verlaufende Nut (24) unterscheidet.

5. Zahngarnitur nach Anspruch 3 oder 4, **dadurch gekennzeichnet, dass** die einstückige Zahnleiste (28) die Form eines Segmentes aus einem Zylindermantel aufweist, wobei die Zahnreihen (20) in Umfangsrichtung hintereinander auf dem Zylindermantel angeordnet sind.

6. Zahngarnitur nach einem der Ansprüche 1 bis 5, **dadurch gekennzeichnet, dass** die Zahnleiste (21; 28) Mittel (23) zum Befestigen aufweist.

7. Zahngarnitur nach einem der Ansprüche 1 bis 6, **dadurch gekennzeichnet, dass** die Zähne (19) der Zahngarnitur (14; 15) eine Beschichtung aufweisen.

8. Zahngarnitur nach einem der Ansprüche 1 bis 7, **dadurch gekennzeichnet, dass** eine in Arbeitsrichtung (C; F) zwischen zwei Zähnen (19) verlaufende Nut (24) eine Tiefe (H) aufweist, die wenigstens das zwei- bis fünffache des Teilungsabstandes (J) der Zähne (19) quer zur Arbeitsrichtung (C; F) beträgt.

9. Verfahren zum Herstellen einer Zahngarnitur (14, 15) für einen Kamm (4, 5) einer Kämm-Maschine mit einer Vielzahl von nebeneinander angeordneten Zähnen (19), die wenigstens eine quer zur Arbeitsrichtung (C, F) der Zähne (19) orientierte Zahnreihe (20) bilden, **dadurch gekennzeichnet, dass** eine Zahnleiste (21, 28) mit wenigstens einer Zahnreihe (20) aus einem Halbzeug aus härtbarem Stahl ausgeformt wird und derart gehärtet wird, dass die Zähne (19) über ihre gesamte Höhe bis in den Bereich des Zahnfußes und in dem zwischen den Zahnfüßen liegenden Bereich gehärtet sind.

10. Verfahren nach Anspruch 9, **dadurch gekennzeichnet, dass** als Halbzeug für die Zahnleiste ein gezogenes Profil verwendet wird, an dem die Zähne der Zahngarnitur ausgeformt werden.

11. Verfahren nach einem der Ansprüche 9 oder 10, **dadurch gekennzeichnet, dass** die - quer zur Arbeitsrichtung der Zähne gesehene - Außenkontur der Zähne einer Zahnreihe aus dem Vollen ausgeformt wird.

12. Verfahren nach einem der Ansprüche 9 oder 10, **dadurch gekennzeichnet, dass** die - quer zur Arbeitsrichtung der Zähne gesehene - Außenkontur der Zähne zumindest teilweise durch ein gezogenes Profil der Zahnleiste gebildet wird.

13. Verfahren nach einem der Ansprüche 9 bis 12, **dadurch gekennzeichnet, dass** die Zähne einer Zahnreihe durch die Ausformung von in Arbeitsrichtung der Zähne verlaufenden Nuten in der Zahnleiste gebildet werden.

14. Verfahren nach einem der Ansprüche 9 bis 13, **dadurch gekennzeichnet, dass** die Zähne zumindest teilweise durch Schleifen ausgeformt werden.

15. Verfahren nach einem der Ansprüche 9 bis 14, **dadurch gekennzeichnet, dass** die Zähne zumindest teilweise durch Erodieren ausgeformt werden.

16. Verfahren zum Herstellen einer Zahngarnitur nach Anspruch 5, **dadurch gekennzeichnet, dass** mehrere Zahnreihen auf dem Umfang eines Hohlzylinders ausgeformt werden, die parallel zu seiner Mittelachse orientiert sind, und dass der Hohlzylinder anschließend in mehrere Segmente zerteilt wird.

17. Fixkamm (5) für eine Kämm-Maschine mit einer Zahngarnitur (15), die eine Vielzahl von nebeneinander angeordneten Zähnen (19) enthält, wobei die Zähne (19) wenigstens eine, quer zur Arbeitsrichtung (F) orientierte Zahnreihe (20) bilden, **dadurch gekennzeichnet, dass** die Zahnreihe (20) mit ihren Zähnen (19) einstückig als Zahnleiste (21) ausgebildet ist, die aus einem Halbzeug aus härtbarem Stahl ausgeformt ist, und dass die Zähne (19) über ihre gesamte Höhe bis in den Bereich des Zahnfußes und in dem zwischen den Zahnfüßen liegenden Bereich gehärtet sind, und dass das Maß (K) der Zahnreihe (20) - quer zur Arbeitsrichtung (F) der Zähne (19) gesehen - in etwa der Arbeitsbreite (G) des Fixkammes (5) entspricht.

18. Fixkamm (6) für einer Kämm-Maschine mit einer Zahngarnitur (15), die eine Vielzahl von nebeneinander angeordneten Zähnen (19) enthält; wobei die Zähne (19) wenigstens eine, quer zur Arbeitsrichtung (F) orientierte Zahnreihe (20) bilden, **dadurch gekennzeichnet, dass** mehrere nebeneinanderliegende Zähne (19) der Zahnreihe (20) einstückig als Zahnleiste (21) ausgebildet sind, die aus einem Halbzeug aus härtbarem Stahl ausgeformt ist, und dass die Zähne (19) über ihre gesamte Höhe bis in den Bereich des Zahnfußes und in dem zwischen den Zahnfüßen liegenden Bereich gehärtet sind, wobei das Maß (K) der Zahnleiste (21) - quer zur Arbeitsrichtung (F) der Zähne (19) gesehen - kleiner als die Arbeitsbreite (G) des Fixkammes (5) ist, und dass über die Arbeitsbreite (G) des Fixkammes (5) mehrere Zahnleisten (21) nebeneinander angeordnet sind.

19. Fixkamm nach Anspruch 17 oder 18, **dadurch gekennzeichnet, dass** der Fixkamm (5) einen Grundkörper (18) aufweist, mit dem wenigstens eine Zahnleiste (21) durch Mittel (23) zum Befestigen verbunden ist.

20. Fixkamm nach Anspruch 19, **dadurch gekennzeichnet, dass** der Grundkörper (18) als Druckguss- oder Spritzgussteil an wenigstens eine Zahnleiste angespritzt ist.

21. Fixkamm nach Anspruch 19, **dadurch gekennzeichnet, dass** der Grundkörper (18) aus einem im Autoklaven ausgehärteten Faserverbundwerkstoff besteht.

22. Rundkamm (4) für eine Kämm-Maschine mit einer Zahngarnitur (14), die eine Vielzahl von nebeneinander angeordneten Zähnen (19) enthält, wobei die Zähne (19) quer zur Arbeitsrichtung (C) orientierte Zahnreihen (20) bilden, und wobei in Umfangsrichtung des Rundkammes (4) mehrere Zahnreihen (20) hintereinander angeordnet sind, **dadurch gekennzeichnet, dass** wenigstens eine Zahnreihe (20) mit ihren Zähnen (19) einstückig als Zahnleiste (21; 28) ausgebildet ist, die aus einem Halbzeug aus härtbarem Stahl ausgeformt ist, und dass die Zähne (19) über ihre gesamte Höhe bis in den Bereich des Zahnfußes und in dem zwischen den Zahnfüßen liegenden Bereich gehärtet sind, und dass das Maß (K) der Zahnreihe (20) - quer zur Arbeitsrichtung (C) der Zähne (19) gesehen - in etwa der Arbeitsbreite (G) des Rundkammes (4) entspricht.

23. Rundkamm (4) für eine Kämm-Maschine mit einer Zahngarnitur (14), die eine Vielzahl von nebeneinander angeordneten Zähnen (19) enthält, wobei die Zähne (19) quer zur Arbeitsrichtung (C) orientierte Zahnreihen (20) bilden, und wobei in Umfangsrichtung des Rundkammes (4) mehrere Zahnreihen (20) hintereinander angeordnet sind, **dadurch gekennzeichnet, dass** mehrere nebeneinanderliegende Zähne (19) einer Zahnreihe (20) einstückig als Zahnleiste (21; 28) ausgebildet sind, die aus einem Halbzeug aus härtbarem Stahl ausgeformt ist, und dass die Zähne (19) über ihre gesamte Höhe bis in den Bereich des Zahnfußes und in dem zwischen den Zahnfüßen liegenden Bereich gehärtet sind, wobei das Maß (K) der Zahnleiste (21; 28) - quer zur Arbeitsrichtung (C) der Zähne (19) gesehen - kleiner als die Arbeitsbreite (G) des Rundkammes (4) ist, und dass über die Arbeitsbreite (G) des Rundkammes (4) mehrere Zahnleisten (21; 28) nebeneinander angeordnet sind.

24. Rundkamm nach Anspruch 22 oder 23, **dadurch gekennzeichnet, dass** der Rundkamm (4) einen Grundkörper (26) aufweist, mit dem wenigstens eine Zahnleiste (21, 28) durch Mittel (23) zum Befestigen verbunden ist.

25. Rundkamm nach Anspruch 24, **dadurch gekennzeichnet, dass** der Grundkörper (26) als Druckguss- oder Spritzgussteil an wenigstens eine Zahnleiste (21, 28) angespritzt ist.

26. Rundkamm nach Anspruch 24, **dadurch gekennzeichnet, dass** der Grundkörper (26) aus einem im Autoklaven ausgehärteten Faserverbundwerkstoff besteht.

## Claims

1. Toothed clothing set (14, 15) for a comb (4, 5) of a combing machine comprising a plurality of adjacently arranged teeth (19), which form at least one teeth row (20) oriented transversely to the working direction (C, F) of the teeth, **characterized in that** the teeth row (20) with its teeth (19) is as a tooth bar (21, 28) made in one piece formed from a semifinished part of hardenable steel, and **in that** the teeth (19) are hardened over their entire height right down to the area of the tooth base and in the area between the tooth bases.

2. Toothed clothing according to Claim 1, **characterized in that** the one-piece tooth bar (21) comprises exactly one teeth row (20).

3. Toothed clothing according to Claim 1, **characterized in that** the one-piece tooth bar (28) comprises several teeth rows (20) arranged one behind the other in the working direction (C) of the teeth (19).

4. Toothed clothing according to Claim 1, **characterized in that** a groove (29) extending transversely to the working direction (C) between two teeth rows (20) has a depth (L) differing from the depth (H) of a groove (24) extending in the working direction (C) between two teeth (19).

5. Toothed clothing according to Claim 3 or 4, **characterized in that** the one-piece tooth bar (28) has the from of a segment from a cylinder jacket, whereby the teeth rows (20) are arranged in the circumferential direction one behind the other on the cylinder jacket.

6. Toothed clothing according to one of Claims 1 to 5, **characterized in that** the tooth bar (21; 28) comprises fixing means (23).

7. Toothed clothing according to one of Claims 1 to 6, **characterized in that** the teeth (19) of the toothed clothing (14; 15) comprise a coating.

8. Toothed clothing according to one of Claims 1 to 7, **characterized in that** a groove (24) extending in the working direction (C; F) between two teeth (19) has a depth (H) which measures at least twice to five times the pitch distance (J) of the teeth (19) transversely to the working direction (C; F).

9. Process for producing a toothed clothing (14, 15) for a comb (4, 5) of a combing machine having a plurality of teeth (19) arranged adjacently to one another, which form at least one teeth row (20) oriented transversely to the working direction (C, F) of the teeth, **characterized in that** a tooth bar (21, 28) having at least one teeth row (20) is formed from a semifinished part of hardenable steel and hardened such that the teeth (19) are hardened over their entire height right down to the area of the tooth base and in the area between the tooth bases.

10. Process according to Claim 9, **characterized in that** a drawn profile is used as the semifinished part for the tooth bar, on which profile the teeth of the toothed clothing are formed.

11. Process according to one of Claims 9 or 10, **characterized in that** the outer contour - as seen transversely to the working direction of the teeth - of the teeth of a teeth row is formed from the solid.

12. Process according to one of Claims 9 or 10, **characterized in that** the outer contour - viewed transversely to the working direction of the teeth - of the teeth is formed at least partially by a drawn profile of the tooth bar.

13. Process according to one of Claims 9 to 12, **characterized in that** the teeth of a teeth row are formed by the shaping of grooves extending in the working direction of the teeth in the tooth bar.

14. Process according to one of Claims 9 to 13, **characterized in that** the teeth are formed at least partially by means of grinding.

15. Process according to one of Claims 9 to 14, **characterized in that** the teeth are formed at least partially by means of eroding.

16. Process for producing a toothed clothing according to Claim 5, **characterized in that** a plurality of teeth rows are shaped on the circumference of a hollow cylinder, which are oriented parallel to its middle axis, and **in that** the hollow cylinder is subsequently divided up into a plurality of segments.

17. Top comb (5) for a combing machine having a toothed clothing (15), which comprises a plurality of adjacently arranged teeth (19), whereby the teeth (19) form at least one teeth row (20) oriented transversely to the working direction (F), **characterized in that** the teeth row (20) with its teeth (19) is made in one piece as a tooth bar (21) formed from a semifinished part of hardenable steel, **in that** the teeth (19) are hardened over their entire height right down to the area of the tooth base and in the area between the tooth bases, and **in that** the dimension (K) of the teeth row (20) - viewed transversely to the working direction (F) of the teeth (19) - corresponds approximately to the working width (G) of the top comb (5).

18. Top comb (5) for a combing machine having a toothed clothing (15), which comprises a plurality of adjacently arranged teeth (19), whereby the teeth (19) form at least one teeth row (20) oriented transversely to the working direction (F), **characterized in that** a number of adjacently arranged teeth (19) of the teeth row (20) are designed in one piece as a tooth bar (21) formed from a semifinished part of hardenable steel, **in that** the teeth (19) are hardened over their entire height right down to the area of the tooth base and in the area between the tooth bases, the dimension (K) of the teeth row (20) - viewed transversely to the working direction (F) of the teeth (19) - being smaller than the working width (G) of the top comb (5), and **in that** several tooth bars (21) are arranged adjacently to one another over the working width (G) of the top comb (5).

19. Top comb (5) according to Claim 17 or 18, **characterized in that** the top comb (5) has a base body (18) to which at least one tooth bar (21) is attached by fixing means (23).

20. Top comb (5) according to Claim 19, **characterized in that** the base body (18) is integrally moulded to at least one tooth bar as a die-cast or injection-moulded part.

21. Top comb (5) according to Claim 19, **characterized in that** the base element (18) comprises a fiber-reinforced composite material hardened in an autoclave.

22. Circular comb (4) for a combing machine having a toothed clothing (14), which comprises a plurality of adjacently arranged teeth (19), whereby the teeth (19) form teeth rows (20) oriented transversely to the working direction (C), and whereby a number of teeth rows (20) are arranged in the circumferential direction of the circular comb (4) one behind the other, **characterized in that** at least one teeth row (20) with its teeth (19) is designed in one piece as a tooth bar (21; 28) formed from a semifinished part of hardenable steel, **in that** the teeth (19) are hardened over their entire height right down to the area of the tooth base and in the area between the tooth bases, and **in that** the dimension (K) of the teeth row (20) - viewed transversely to the working direction (C) of the teeth (19) - corresponds approximately to the working width (G) of the circular comb (4).

23. Circular comb (4) for a combing machine having a toothed clothing (14), which comprises a plurality of adjacently arranged teeth (19), whereby the teeth (19) form teeth rows (20) oriented transversely to the working direction (C), and whereby several teeth rows (20) are arranged in the circumferential direction of the circular comb (4) one behind the other, **characterized in that** several adjacent teeth (19) of the teeth row (20) are designed in one piece as a tooth bar (21; 28) formed from a semifinished part of hardenable steel, **in that** the teeth (19) are hardened over their entire height right down to the area of the teeth base and in the area between the tooth bases, the dimension (K) of the tooth row (21; 28) - viewed transversely to the working direction (C) of the teeth (19) - being smaller than the working width (G) of the circular comb (4), and **in that** several tooth bar (21; 28) are arranged adjacently to one another over the working width (G) of the circular comb (4).

24. Circular comb according to Claim 22 or 23, **characterized in that** the circular comb (4) has a base body (26) to which at least one tooth bar (21, 28) is attached by a fixing means (23).

25. Circular comb according to Claim 24, **characterized in that** the base body (26) is integrally moulded to at least one tooth bar (21, 28) as a die-cast or injection-moulded part.

26. Circular comb according to Claim 24, **characterized in that** the base body (26) comprises a fiber-reinforced composite material hardened in an autoclave.

## Revendications

1. Garniture dentaire (14, 15) pour un peigne (4, 5) d'une peigneuse, avec un pluralité de dents (19) disposées côte à côte, qui forment au moins une rangée de dents (20) orientée transversalement par rapport au sens de travail (C, F) des dents (19), **caractérisée en ce que** la rangée de dents (20) avec ses dents (19) est formée en une pièce comme barre à dents (21, 28) façonnée à partir d'un demi-produit en acier apte à la trempe, et que les dents (19) sont trempées sur toute leur hauteur jusque dans la zone du pied de dent ainsi que dans la zone située entre les pieds de dent.

2. Garniture dentaire selon la revendication 1, **caractérisée en ce** la barre à dents (21) en une pièce présente une seule rangée de dents (20).

3. Garniture dentaire selon la revendication 1, **caractérisée en ce que** la barre à dents (28) en une pièce présente plusieurs rangées de dents (20) disposées l'une derrière l'autre dans le sens de travail (C) des dents (19).

4. Garniture dentaire selon la revendication 1, **caractérisée en ce qu'**une gorge (29) s'étendant transversalement par rapport au sens de travail (C) entre deux rangées de dents (20) présente une profondeur (L) qui diffère de la profondeur (H) d'une gorge (24) s'étendant dans le sens de travail (C) entre deux dents (19).

5. Garniture dentaire selon la revendication 3 ou 4, **caractérisée en ce que** la barre à dents (28) en une pièce présente la forme d'un segment de corps de cylindre, les rangées de dents (20) étant disposées l'une derrière l'autre dans le sens circonférentiel sur le corps de cylindre.

6. Garniture dentaire selon l'une des revendications 1 à 5, **caractérisée en ce que** la barre à dents (21 ; 28) présente un moyen (23) de fixation.

7. Garniture dentaire selon l'une des revendications 1 à 6, **caractérisée en ce que** les dents (19) de la garniture dentaire (14 ; 15) présentent un revêtement.

8. Garniture dentaire selon l'une des revendications 1 à 7, **caractérisée en ce qu'**un gorge (24) s'étendant dans le sens de travail (C ; F) entre deux dents (19) présente une profondeur (H) qui est au moins deux à cinq fois supérieure au pas (J) des dents (19) transversalement par rapport au sens de travail (C ; F).

9. Procédé pour fabriquer une garniture dentaire (14, 15) pour un peigne (4, 5) d'une peigneuse avec un pluralité de dents (19) disposées côte à côte, qui forment au moins une rangée de dents (20) orientée transversalement par rapport au sens de travail (C, F) des dents (19), **caractérisé en ce qu'**une barre à dents (21, 28) avec au moins une rangée de dents (20) est façonnée à partir d'un demi-produit en acier apte à la trempe et trempée de telle manière que les dents (19) sont trempées sur toute leur hauteur jusque dans la zone du pied de dent ainsi que dans la zone située entre les pieds de dent.

10. Procédé selon la revendication 9, **caractérisé en ce qu'**est utilisé comme demi-produit pour la barre à dents un profilé étiré sur lequel sont façonnées les dents de la garniture dentaire.

11. Procédé selon l'une des revendications 9 ou 10, **caractérisé en ce que** - vu transversalement par rapport au sens de travail des dents - le contour extérieur des dents d'une rangée de dents est façonné dans la masse.

12. Procédé selon l'une des revendications 9 ou 10, **caractérisé en ce que** - vu transversalement par rapport au sens de travail des dents - le contour extérieur des dents est formé au moins partiellement par un profilé étiré de la barre à dents.

13. Procédé selon l'une des revendications 9 à 12, **caractérisé en ce que** les dents d'une rangée de dents sont formées dans la barre à dents par le façonnage de gorges s'étendant dans le sens de travail des dents.

14. Procédé selon l'une des revendications 9 à 13, **caractérisé en ce que** les dents sont façonnées au moins partiellement par meulage.

15. Procédé selon l'une des revendications 9 à 14, **caractérisé en ce que** les dents sont façonnées au moins partiellement par érosion.

16. Procédé pour fabriquer une garniture dentaire selon la revendication 5, **caractérisé en ce que** plusieurs rangées de dents sont façonnées sur la circonférence d'un cylindre creux et orientées parallèlement à son axe médian, et que le cylindre creux est ensuite divisé en plusieurs segments.

17. Peigne fixe (5) pour une peigneuse avec une garniture dentaire (15) comprenant une pluralité de dents (19) disposées côte à côte, sachant que les dents (19) forment au moins une rangée de dents (20) orientée transversalement par rapport au sens de travail (F), **caractérisé en ce que** la rangée de dents (20) avec ses dents (19) est formée en une pièce comme barre à dents (21) façonnée à partir d'un demi-produit en acier apte à la trempe, et que les dents (19) sont trempées sur toute leur hauteur jusque dans la zone du pied de dent ainsi que dans la zone située entre les pieds de dent, et que la cote (K) de la rangée de dents (20) - vue transversalement par rapport au sens de travail (F) des dents (19) - correspond approximativement à la largeur de travail (G) du peigne fixe (5).

18. Peigne fixe (5) pour une peigneuse avec une garniture dentaire (15), comprenant une pluralité de dents (19) disposées côte à côte, sachant que les dents (19) forment au moins une rangée de dents (20) orientée transversalement par rapport au sens de travail (F), **caractérisé en ce que** plusieurs dents (19) placées côte à côte de la rangée de dents (20) sont formées en une pièce comme barre à dents (21) façonnée à partir d'un demi-produit en acier apte à la trempe, et que les dents (19) sont trempées sur toute leur hauteur jusque dans la zone du pied de dent ainsi que dans la zone située entre les pieds de dent, sachant que la cote (K) de la barre à dents (21) - vue transversalement par rapport au sens de travail (F) des dents (19) - est inférieure à la largeur de travail (G) du peigne fixe (5), et que plusieurs barres à dents (21) sont disposées côte à côte sur la largeur de travail (G) du peigne fixe (5).

19. Peigne fixe selon la revendication 17 ou 18, **caractérisé en ce que** le peigne fixe (5) présente un corps de base (18) auquel au moins une barre à dents (21) est reliée par un moyen de fixation (23).

20. Peigne fixe selon la revendication 19, **caractérisé en ce que** le corps de base (18) est appliqué sous forme de pièce moulée sous pression ou par injection sur au moins une barre à dents.

21. Peigne fixe selon la revendication 19, **caractérisé en ce que** le corps de base (18) est constitué d'un matériau renforcé par des fibres durci en autoclave.

22. Peigne circulaire (4) pour une peigneuse avec une garniture dentaire (14), comprenant une pluralité de dents (19) disposées côte à côte, sachant que les dents (19) forment des rangées de dents (20) orientées transversalement par rapport au sens de travail (C), et que plusieurs rangées de dents (20) sont disposées les unes derrière les autres dans le sens circonférentiel du peigne circulaire (4), **caractérisé en ce qu'**au moins une rangée de dents (20) avec ses dents (19) est formée en une pièce comme barre à dents (21 ; 28) façonnée à partir d'un demi-produit en acier apte à la trempe, et que les dents (19) sont trempées sur toute leur hauteur jusque dans la zone du pied de dent ainsi que dans la zone située entre les pieds de dent, et que la cote (K) de la rangée de dents (20) - vue transversalement par rapport au sens de travail (C) des dents (19) - correspond approximativement à la largeur de travail (G) du peigne circulaire (4).

23. Peigne circulaire (4) pour une peigneuse avec une garniture dentaire (14), comprenant une pluralité de dents (19) disposées côte à côte, sachant que les dents (19) forment des rangées de dents (20) orientées transversalement par rapport au sens de travail (C), et que plusieurs rangées de dents (20) sont disposées les unes derrière les autres dans le sens circonférentiel du peigne circulaire (4), **caractérisé en ce que** plusieurs dents (19) disposées côte à côte d'une rangée de dents (20) sont formées en une pièce comme barre à dents (21 ; 28) façonnée à partir d'un demi-produit en acier apte à la trempe, et que les dents (19) sont trempées sur toute leur hauteur jusque dans la zone du pied de dent ainsi que dans la zone située entre les pieds de dent, sachant que la cote (K) de la barre à dents (21 ; 28) - vue transversalement par rapport au sens de travail (C) des dents (19) - est inférieure à la largeur de travail (G) du peigne circulaire (4), et que plusieurs barres à dents (21 ; 28) sont disposées côte à côte sur la largeur de travail (G) du peigne circulaire (4).

24. Peigne circulaire selon la revendication 22 ou 23, **caractérisé en ce que** le peigne circulaire (4) présente un corps de base (26) auquel au moins une barre à dents (21, 28) est reliée par un moyen de fixation (23).

25. Peigne circulaire selon la revendication 24, **caractérisé en ce que** le corps de base (26) est appliqué sous forme de pièce moulée sous pression ou par injection sur au moins une barre à dents (21, 28).

26. Peigne circulaire selon la revendication 24, **caractérisé en ce que** le corps de base (26) est constitué d'un matériau renforcé par des fibres durci en autoclave.
